# EUROPÄISCHE PATENTSCHRIFT

(11) **EP 0 688 638 B1**
(45) Veröffentlichungstag und Bekanntmachung des Hinweises auf die Patenterteilung: **10.12.1997**
(21) Anmeldenummer: 95810212.1
(22) Anmeldetag: 30.03.1995
(51) Int. Cl.: B27G 13/10

(54) **Fräswerkzeug für die Holzbearbeitung, insbesondere Schlitz- oder Konterprofilscheibe**
Milling tool for wood working, in particular a slotting or profiling disc
Fraise pour travailler le bois, en particulier disque de rainurage ou de profilage

(30) Priorität: 20.06.1994 CH 1941/94
(43) Veröffentlichungstag der Anmeldung: 27.12.1995
(73) Patentinhaber: OERTLI WERKZEUGE AG, 8181 Höri bei Bülach (CH)
(72) Erfinder: Ehrle, Bruno, CH-8212 Neuhausen am Rheinfall (CH); Herzog, Rolf, CH-8404 Winterthur (CH); Mosmann, Andreas, D-79793 Horheim (DE); Riedberger, Reto, CH-8182 Hochfelden (CH); Weber, Alfred, CH-8248 Uhwiesen (CH)
(74) Vertreter: Riederer, Conrad A., Dr.

(56) Entgegenhaltungen:
- CH-A- 436 678
- DE-A- 1 528 208
- DE-U- 8 906 720
- GB-A- 2 087 792
- US-A- 2 731 991

## Beschreibung

Die Erfindung betrifft ein Fräswerkzeug für die Holzbearbeitung, insbesondere Schlitz-, Zapfen- oder Konterprofilscheibe, mit einem Fräserkörper, welcher für das jeweilige Messer eine Aussparung aufweist, einem Klemmkörper, um das Messer in der Aussparung festzuhalten, und Spannmitteln für den Klemmkörper. Ein solches Fräswerkzeug wird beispielsweise durch die DE-A-22 09 236 beschrieben. Beim dort gezeigten Fräswerkzeug ist der Klemmkörper am Grund der Aussparung mit einem Stift fixiert. Der Klemmkörper weist eine Anzahl von parallel zur Drehachse verlaufenden Zähnen auf, welche in entsprechende Nuten des Messers eingreifen, um dieses so im Fräserkörper zu fixieren, dass sich die Schneidkante des Messers genau auf dem gewünschten Flugkreis befindet. Der Klemmkörper ist federend ausgebildet, und als Spannmittel dient eine Schraube mit konischem Kopf, welche beim Einschrauben den Oberteil des Klemmkörpers gegen das Messer presst. Das Messer weist auf der an der Wandung der Aussparung anliegenden Seite eine Anzahl von Zähnen auf, die in einem rechten Winkel zu den Rillen auf der vorderen Seite angeordnet sind. Diese Zähne greifen in Rillen des Fräserkörpers ein. Durch diese Zähne und Rillen des Klemmkörpers, des Messers und des Fräserkörpers wird das Messer in seiner Lage im Fräserkörper positioniert und gesichert. Diese Konstruktion ist relativ kompliziert und somit teuer in der Herstellung. Die Genauigkeit der Positionierung wird durch die Toleranzen bei der Verankerung des Klemmkörpers, der Zähne des Klemmkörpers und der Rillen des Messers ungünstig beeinflusst. Zudem besteht die Gefahr, dass die Genauigkeit der Positionierung des Messers durch Schmutz zwischen den Zähnen des Klemmkörpers und den Rillen des Messers, bzw. zwischen den Zähnen des Messers und den Rillen des Fräserkörpers beeinflusst wird.

Es ist Aufgabe der vorliegenden Erfindung ein Fräswerkzeug der eingangs erwähnten Gattung zu verbessern, um eine einfachere und kostengünstigere Herstellung zu ermöglichen und eine hohe Genauigkeit der Positionierung des Messers bzw. seiner Schneidkante zu ermöglichen.

Erfindungsgemäss wird dies dadurch erreicht, dass in einer Wandung der Aussparung im Fräserkörper eine Bohrung angeordnet ist, welche von der Aussparung angeschnitten ist, dass in der Bohrung ein Schwerspannstift angeordnet ist, und dass das Messer auf der Seite, mit welcher es an der genannten Wandung anliegt, eine Rille aufweist, welche mit der Mantelfläche des Schwerspannstifts in federnder Berühung steht. Diese Ausgestaltung erlaubt eine einfache und relativ kostengünstige Herstellung des Fräsers. Mussten beim Fräswerkzeug der DE-A-22 09 236 mit einer aufwendigen Spezialvorrichtung Rillen zur Verankerung des Messers in den Fräserkörper gestossen werden, so genügt nun die Herstellung einer Bohrung zur Aufnahme des Schwerspannstifts. Auch die Gestalt des Klemmkörpers und des Messers ist wesentlich einfacher als beim Stand der Technik. Die Verankerung des Klemmkörpers durch einen Stift entfällt.

Durch den federnden Schwerspannstift wird erreicht, dass das Messer sicher an der Wandung der Aussparung anliegt. Diese Wandung lässt sich vor dem Einsetzen des Messers wesentlich besser reinigen als die Rillen beim eingangs beschriebenen Fräswerkzeug. Auch dies trägt wesentlich zur genauen Positionierung des Messers im Fräswerkzeug bei.

Vorteilhaft besitzt die Rille des Messers zwei in einem Winkel zueinander angeordnete Seitenwandungen. Dadurch wird sichergestellt, dass das Messer linienförmig mit der Mantelfläche des Schwerspannstifts in Berührung steht, wobei sich etwelche in der Rille befindliche kleine Schmutzpartikel nicht nachteilig auf die Genauigkeit der Positionierung des Messers auswirken können.

Vorteilhaft ist die Achse des Schwerspannstifts in einer senkrecht zur Drehachse des Fräswerkzeugs verlaufenden Ebene angeordnet. Dies ermöglicht eine einfache Konstruktion. Als Spannmittel für den Klemmkörper dient vorteilhaft eine Schraube, welche zwei Gewinde mit unterschiedlichem Drehsinn aufweist, wobei ein Gewinde in ein Gewindeloch im Fräserkörper und ein Gewinde in ein Gewindeloch im Klemmkörper eingreift. Dadurch wird sichergestellt, dass beim Lösen der Schraube der Klemmkörper aus der Aussparung gehoben wird und nicht in dieser eingeklemmt bleibt.

Zweckmässigerweise weist der Klemmkörper auf der Seite, welche am Messer anliegt, ein Formschlusselement auf, das in eine Ausnehmung im Messer eingreift. Dadurch wird das Messer bei Ueberwindung der Reibkräfte am Herausfallen gehindert. Weiter kann auch in der Aussparung im Fräserkörper ein Anschlag für das Messer angeordnet sein. Dies erlaubt eine genaue Positionierung des Messers bzw. seiner Schneidkante bezüglich des Flugkreisdurchmessers im Fräserkörper. Diese Positionierung hängt lediglich von der Toleranz des Anschlags und der Toleranz des Messers ab. Das der Schneidkante entgegengesetzte Ende des Messers kann abgerundet sein, um einen angenäherten punkt- oder linienförmigen Kontakt mit dem Anschlag zu bildden. Dadurch wird weitgehend verhindert, dass sich irgendwelche Schmutzpartikel zwischen Anschlag und Messer auf die Genauigkeit der Positionierung auswirken können.

Die Erfindung wird nun anhand eines Ausführungsbeispiels unter Bezugnahme auf die Zeichnung beschrieben. Es zeigt:
- Fig. 1: eine Explosionsdarstellung eines Ausschnitts des Fräswerkzeugs, wobei der Fräserkörper im Schnitt dargestellt ist,
- Fig. 2: das Fräswerkzeug von Figur 1 nach dem Festspannen des Messers,
- Fig. 3: eine Seitenansicht des Rohlings für das Messer,
- Fig. 4: eine Ansicht des Messers von Fig. 3 von rechts gesehen,
- Fig. 5: eine Draufsicht auf das Messer von Fig. 4,
- Fig. 6: einen handelsüblichen Schwerspannstift,
- Fig. 7: eine Ansicht des Schwerspannstifts von Fig. 6 von oben.

Das in den Figuren 1 und 2 dargestellte Fräswerkzeug besitzt einen Fräserkörper 11, welcher für das jeweilige Messer 13 eine Aussparung 12 aufweist. Ein Klemmkörper 15 dient dazu, das Messer 13 in der Aussparung 12 festzuhalten. Als Spannmittel für den Klemmkörper 15 dient eine Schraube 17. In einer Wandung 19 der Aussparung 12 ist eine Bohrung 21 angeordnet, welche von der Aussparung angeschnitten ist. Die Anschnittiefe beträgt etwas weniger als die Hälfte des Bohrungsdurchmessers. Die Bohrung 21 dient der Aufnahme eines Schwerspannstifts 23.

Wie die Figuren 4 und 5 zeigen, besitzt das Messer 13 auf der Seite 24, mit welcher es an der Wandung 19 anliegt, eine Rille 27, welche mit der Mantelfläche 29 des Schwerspannstifts 23 in federnder Berührung steht.

Die Rille 27 des Messers 13 besitzt zwei in einem Winkel zueinander angeordnete Seitenwandungen 60.

Die als Spannmittel für den Klemmkörper 15 dienende Schraube 17 besitzt zwei Gewinde 31 und 33 mit unterschiedlichem Drehsinn. Das Gewinde 33 greift in ein Gewindeloch 35 des Fräserkörpers 11 ein. Das Gewinde 31 greift in ein Gewindeloch 37 des Klemmkörpers ein.

Der Klemmkörper 15 weist auf der Seite 39 ein Formschlusselement 41 auf, das in eine Ausnehmung 42 des Messers 13 eingreift. In der Aussparung 12 ist ein Anschlag 43 für das Messer 13 angeordnet. Wie aus Figur 4 ersichtlich ist, ist das der Schneidkante 47 entgegengesetzte Ende 49 des Messers abgerundet, um einen angenähert punkt- oder linienförmigen Kontakt mit dem Anschlag 43 zu bilden.

Der in den Figuren 6 und 7 dargestellte Schwerspannstift stellt ein handelsübliches Produkt dar, das beispielsweise durch die Norm VSM 12786 des Vereins Schweizerischer Maschinenindustrieller genormt ist. Der Schwerspannstift hat die Form eines Röhrchens und besitzt einen Schlitz 51, der vorteilhaft wellenförmig ist.

Beim Einsetzen des Messers 13 wird die Schraube 17, welche einen Innentorx oder Innensechskant 53 aufweist, mit einem Steckschlüssel in die Gewindebohrungen 35 und 37 eingeschraubt. Dabei dient der Schwerspannstift 23 der seitlichen Positionierung des Messers 13. Durch den Anschlag 43 wird das Messer richtig in bezug auf den Flugkreisdurchmesser 55 positioniert. Wenn nach dem Festspannen das Messer 13 an der Wandung 19 anliegt, liegt der Schwerspannstift 23 federnd an den Seitenwandugnen 60 der Aussparung 27 des Messers 13 an.

## Patentansprüche

1. Fräswerkzeug für die Holzbearbeitung, insbesondere Schlitz-, Zapfen- oder Konterprofilscheibe, mit einem Fräserkörper (11), welcher für das jeweilige Messer (13) eine Aussparung (12) aufweist, einem Klemmkörper (15), um das Messer (13) in der Aussparung (12) festzuhalten, und Spannmitteln (17) für den Klemmkörper (13), dadurch gekennzeichnet, dass im Fräserkörper (11) eine Bohrung (21) angeordnet ist, welche von der Wandung (19) der Aussparung (12) angeschnitten ist, dass in der Bohrung (21) ein Schwerspannstift (23) angeordnet ist, und dass das Messer (13) auf der Seite (24), mit welcher es an der genannten Wandung (19) anliegt, eine Rille (27) aufweist, welche mit der Mantelfläche (29) des Schwerspannstifts (23) in federnder Berührung steht.

2. Fräswerkzeug nach Anspruch 1, dadurch gekennzeichnet, dass die Rille (27) des Messers (13) zwei in einem Winkel zueinander angeordnete Seitenwandungen (27) besitzt.

3. Fräswerkzeug nach Anspruch 1 oder 2, dadurch gekennzeichnet, dass die Achse des Schwerspannstifts (23) in einer senkrecht zum Anschlag (43) verlaufenden Ebene angeordnet ist.

4. Fräswerkzeug nach einem der Ansprüche 1 bis 3, dadurch gekennzeichnet, dass als Spannmittel für den Klemmkörper (15) eine Schraube (17) dient, welche zwei Gewinde (31, 33) mit unterschiedlichem Drehsinn aufweist, wobei ein Gewinde (33) in ein Gewindeloch (35) im Fräserkörper (11) und ein Gewinde (31) in ein Gewindeloch (37) im Klemmkörper (15) eingreift.

5. Fräswerkzeug nach Anspruch 1 bis 4, dadurch gekennzeichnet, dass der Klemmkörper (15) auf der Seite (39), welche am Messer (13) anliegt, ein Formschlusselement (41) aufweist, welches in eine Ausnehmung (42) im Messer eingreift.

6. Fräswerkzeug nach Anspruch 1 bis 5, dadurch gekennzeichnet, dass in der Aussparung (12) ein Fräserkörper (11) ein Anschlag (43) für das Messer (13) angeordnet ist.

7. Fräswerkzeug nach Anspruch 6, dadurch gekennzeichnet, dass das der Schneidkante (47) entgegengesetzte Ende (49) des Messers (13), abgerundet ist, um einen angenähert punkt-oder linienförmigen Kontakt mit dem Anschlag (43) zu bilden.

## Claims

1. Woodworking milling cutter, particularly slitting disc, tenon disc or counter profile disc, with a cutter body (11) having a recess (12) for the respective cutter knife (13), a clamping body (15) to hold the cutter knife (13) in the recess (12), and tension means (17) for the clamping body (13),
characterised in that in the cutter body (11) a bore (21) is arranged, said bore being intersected by the plane of the wall (19) of the recess (12), in that a roll pin (23) is arranged in the bore (21), and in that the cutter blade (13), on the side (24) which engages the wall (19), has a groove (27) resiliently engaging the circumferential surface (29) of the roll pin (23).

2. Milling cutter according to claim 1, characterised in that the groove (27) of the cutter knife (13) comprises two side walls (60) at an angle with respect to each other.

3. Milling cutter according to claim 1 or 2, characterised in that the axis of the roll pin (23) is arranged in a plane perpendicular to the abutment (43).

4. Milling cutter according to one of the claims 1 to 3 characterised in that as tension means a screw (17) is provided, said screw comprising two oppositely pitched threads (31,33), one thread (33) engaging a tapped hole (35) in the cutter body (11) and the other thread (31) engaging a tapped hole (37) in the clamping body (15).

5. Milling cutter according to claim 1 to 4, characterised in that the clamping body (15), on the side (39) engaging the cutter knife (13), has a projection (41) engaging a recess (42) in the cutter knife.

6. Milling cutter according to claim 1 to 5, characterised in that in the recess (12) of the cutter body (11) an abutment (43) for the cutter knife (13) is located.

7. Milling cutter according to claim 6, characterised in that the end (49) of the cutter knife (13) opposite to the cutting edge (47) is rounded to form an approximately point or line contact with the abutment (43).

## Revendications

1. Outil de fraisage pour le travail du bois, en particulier disque pour enfourchements, disque à tenonner ou disque à contre-profil, comprenant un corps de fraise (11) qui présente un évidement (12) destiné au couteau (13) correspondant, un coin (15) destiné à maintenir le couteau (13) dans l'évidement (12) et des moyens de serrage (17) pour le coin, caractérisé en ce qu'il est prévu dans le corps de fraise (11) un alésage (21) qui est découpé dans la paroi (19) de l'évidement (12), en ce qu'une goupille fendue (23) est disposée dans l'alésage (21) et en ce que le couteau (13) présente, sur la face (24) par laquelle il s'appuie sur ladite paroi (19), une rainure (27) qui est en contact élastique avec la surface latérale (29) de la goupille fendue (23).

2. Outil de fraisage selon la revendication 1, caractérisé en ce que la rainure (27) du couteau (13) possède deux parois latérales (60) formant un angle l'une par rapport à l'autre.

3. Outil de fraisage selon la revendication 1 ou 2, caractérisé en ce que l'axe de la goupille fendue (23) est disposé dans un plan perpendiculaire à la butée (43).

4. Outil de fraisage selon l'une quelconque des revendications 1 à 3, caractérisé en ce que le moyen de serrage pour le coin (15) est une vis (17), qui présente deux filets (31, 33) de pas opposés, un filet (33) étant en prise dans un trou taraudé (35) dans le corps de fraise (11) et un filet (31) étant en prise dans un trou taraudé (37) dans le coin (15).

5. Outil de fraisage selon l'une quelconque des revendications 1 à 4, caractérisé en ce que le coin (15) présente sur le côté (39) qui s'appuie sur le couteau (13) un élément de blocage (41) qui s'engage dans un évidement (42) du couteau.

6. Outil de fraisage selon l'une quelconque des revendications 1 à 5, caractérisé en ce qu'une butée (43) pour le couteau (13) est disposée dans l'évidement (12) du corps de fraise (11).

7. Outil de fraisage selon la revendication 6, caractérisé en ce que l'extrémité (49) du couteau (13) opposée à l'arête de coupe (47) est arrondie, afin de former approximativement un contact ponctuel ou linéaire avec la butée (43).
